# FASCICULE DE BREVET EUROPEEN

(11) **EP 0 371 899 B1**
(45) Date de publication et mention de la délivrance du brevet: **20.04.1994**
(21) Numéro de dépôt: 89440112.4
(22) Date de dépôt: 17.10.1989
(51) Int. Cl.: E04G 13/02

(54) **Coffrage pour la réalisation de piliers en béton ou en ciment**
Verschalung zur Herstellung von Säulen aus Beton oder Zement
Form for making concrete or cement piles

(30) Priorité: 17.10.1988 FR 8813652
(43) Date de publication de la demande: 06.06.1990
(73) Titulaire: SàRL CECAM, F-76501 Elbeuf Cédex (FR)
(72) Inventeur: Thomas, Alain, F-76120 Grand Quevilly (FR)
(74) Mandataire: Dénoyez, Hubert

(56) Documents cités:
- FR-A- 1 417 933
- FR-A- 2 474 569
- FR-A- 2 612 974
- US-A- 1 442 582
- US-A- 3 617 047

## Description

La présente invention a pour objet le produit industriel nouveau que constitue un coffrage pour la réalisation de piliers en béton ou en ciment.

Parmi les coffrages connus à ce jour pour ce genre de réalisation, certains, comme celui décrit dans le document FR-A-2 474 569, sont formés de deux demi-coquilles dont l'assemblage constitue des cerces horizontales espacées solidarisées à un couchis vertical dont la surface interne constitue la face de coffrage, cet assemblage étant réalisé au moyen de lisses verticales prenant appui sur lesdites cerces à leur face extérieure, et solidarisées entre elles, deux à deux, au moyen de tirants horizontaux.

Ce type de coffrage présente toutefois un certain nombre d'inconvénients. En effet, d'une part les lisses mises en oeuvre pour effectuer l'assemblage des demi-coquilles forment des saillies à la surface du coffrage, dont elles rendent la manipulation et le transport difficiles. D'autre part ces coffrages sont réalisés dans des hauteurs déterminées, en fonction de la hauteur des piliers à réaliser, si bien qu'il faut faire appel à d'autres coffrages lorsque l'on veut réaliser des piliers de hauteurs différentes, ce qui n'est pas sans inconvénients, tant du point de vue de l'encombrement que de celui des coûts de réalisation.

Un autre type de coffrage, décrit dans le document FR-A-1 417 933, est formé d'éléments rectangulaires assemblés entre eux au moyen de douilles fixées à leurs faces extérieures, dans lesquelles on glisse des tiges aux extrémités desquelles se trouvent disposés des organes de serrage permettant de constituer des unités d'assemblage qui forment les panneaux constituant les faces du coffrage. Les éléments disposés aux angles portent des bords repliés de manière que leur assemblage constitue un passage tubulaire de section générale carrée ou rectangulaire dans lequel on peut loger des pièces de profil correspondant pour relier bout à bout, par montage télescopique, des unités d'assemblage en vue de former des coffrages de hauteur variable.

Toutefois ce type de coffrage présente l'inconvénient d'une réalisation longue et délicate, en raison de la mise en oeuvre de douilles et de tiges, et d'être en outre, pour la même raison, de fabrication coûteuse.

La présente invention a pour but de remédier aux divers inconvénients des coffrages connus en proposant un coffrage d'un type nouveau formé par l'assemblage de demi-coquilles qui peuvent être facilement superposées, de manière étanche, avec d'autres demi-coquilles du même type, les demi-coquilles inférieures étant susceptibles d'être mises en place en sous-hausse sous les demi-coquilles supérieures.

La présente invention a ainsi pour objet un coffrage du type formé de deux demi-coquilles comportant chacune un couchis vertical dont la surface interne constitue la face de coffrage, une pluralité de cerces horizontales fixées, avec un espacement, sur la face externe dudit couchis, et des moyens pour assembler les deux demi-coquilles, chaque cerce étant munie de deux orifices circulaires au voisinage de ses extrémités, les deux séries d'orifices superposées étant traversées chacune par un élément tubulaire, les deux éléments tubulaires de chaque demi-coquille étant solidarisés aux cerces et comportant chacun une série de perçages permettant de le solidariser à l'élément tubulaire adjacent de l'autre demi-coquille au moyen de tirants horizontaux qui assurent l'assemblage des deux demi-coquilles ; ledit coffrage se caractérisant essentiellement en ce qu'il comprend des demi-coquilles supérieures et des demi-coquilles inférieures susceptibles d'être assemblées par superposition, ces dernières pouvant être mises en place en sous-hausse, chaque demi-coquille supérieure comportant, dans chaque élément tubulaire, un perçage positionné à une courte distance au-dessus de sa cerce la plus basse, tandis que chaque demi-coquille inférieure comporte, dans chaque élément tubulaire, un perçage positionné à une courte distance au-dessous de sa cerce la plus haute, lesdits perçages permettant d'assembler deux à deux les éléments tubulaires d'une demi-coquille supérieure avec les éléments tubulaires d'une demi-coquille inférieure au moyens de goujons convenablement perforés à leurs extrémités et associés à des clavettes, ledit assemblage étant complété par un tirant passé au travers de deux perçages supplémentaires ménagés l'un dans la cerce la plus basse de la demi-coquille supérieure et l'autre dans la cerce la plus haute de la demi-coquille inférieure, dans la zone d'assemblage des deux branches desdites cerces ; la continuité du couchis de coffrage étant assurée par un dépassement du couchis de la demi-coquille inférieure au-dessus de sa cerce la plus haute, d'une distance au plus égale à l'épaisseur de la cerce la plus basse de la demi-coquille supérieure.

Les perçages des éléments tubulaires qui permettent de solidariser entre elles deux demi-coquilles adjacentes peuvent être répartis de différentes manières sur la longueur desdits éléments tubulaires, toutefois, à des fins de normalisation et de solidité de l'assemblage, ils sont de préférence positionnés à une assez courte distance en-dessous du niveau de chaque cerce, de manière à limiter l'effet de fluage lors du serrage des tirants.

La solidarisation des éléments tubulaires aux cerces de chaque demi-coquille peut s'effectuer au moyen de perçages ménagés dans lesdits éléments tubulaires au niveau des cerces et en regard de perçages ménagés dans ces dernières, de manière à permettre le passage de tire-fonds qui, vissés en force dans chaque branche des cerces, assurent la solidarisation de ces dernières avec lesdits éléments tubulaires.

Les éléments tubulaires des demi-coquilles supérieures comportent en outre avantageusement, à proximité de leurs extrémités supérieures, un perçage permettant le passage d'un élément de préhension tel qu'une manille, de manière à permettre le levage de la demi-coquille en vue de son déplacement ou de sa mise en place sur une demi-coquille inférieure.

Le couchis du coffrage selon l'invention peut être formé, de manière conventionnelle, de planches de bois rabotées recouvertes de panneaux de contreplaqué formant la face de moulage. Afin d'assurer l'étanchéité de l'assemblage de deux demi-coquilles, les couchis adjacents peuvent être disposés de telle sorte que l'un soit positionné légèrement en retrait par rapport à la bordure de la demi-coquille, de manière à permettre le logement du bord adjacent du couchis de l'autre demi-coquille dans l'espace ainsi créé.

Par ailleurs, en vue d'une consolidation de l'assemblage des planches constituant les branches de chaque cerce d'une demi-coquille, cet assemblage est effectué de préférence au moyen de plaquettes métalliques disposées de part et d'autre de leurs extrémités juxtaposées, et fixées auxdites planches par clouage.

L'assemblage par superposition d'une demi-coquille supérieure avec une demi-coquille inférieure s'effectue, ainsi qu'il a déjà été dit, par assemblage des éléments tubulaires et assemblage des cerces.

L'assemblage des éléments tubulaires, réalisé au moyen de goujons, met en oeuvre des goujons dont les extrémités sont perforées de manière à venir en regard des perçages ménagés dans lesdits éléments tubulaires, d'une part à une courte distance au-dessus de la cerce la plus basse de la demi-coquille supérieure et d'autre part à une courte distance en-dessous de la cerce la plus haute de la demi-coquille inférieure, ces goujons étant pourvus d'une rondelle centrale et associés à des clavettes de préférence perforées à leur extrémité de manière à pouvoir être maintenues en place par des goupilles. L'assemblage des éléments tubulaires est de la sorte suffisamment solide.

L'assemblage des cerces de deux demi-coquilles superposées au moyen d'un tirant peut être réalisé à l'aide d'une tige filetée passée au travers des perçages ménagés dans la cerce la plus basse de la demi-coquille supérieure et dans la cerce la plus haute de la demi-coquille inférieure, et serrée au moyen de deux écrous à oreilles.

La continuité du couchis dans cet assemblage par superposition est assurée par un léger dépassement du couchis de la demi-coquille inférieure au-dessus de sa cerce la plus haute, ce dépassement affectant une longueur au moins égale à l'épaisseur des rondelles des goujons mis en oeuvre pour assembler les éléments tubulaires et au plus égale à l'épaisseur de la cerce la plus basse de la demi-coquille supérieure. Le serrage des tirants assemblant les cerces contribue à assurer la continuité du couchis et l'étanchéité de l'assemblage.

Le coffrage selon l'invention offre l'avantage d'une installation et d'une dépose extrêmement rapides et d'une sécurité de manutention inhérente à la solidité de l'assemblage et à la sûreté des moyens de préhension qu'il comporte.

Il offre également l'avantage notable de permettre la réalisation de coffrages de bonne étanchéité modulables en hauteur, par superposition de demi-coquilles de hauteurs choisies, ces superpositions pouvant s'effectuer en sous-hausse, une demi-coquille de hauteur moyenne étant insérée sous une demi-coquille de plus grande hauteur, la demi-coquille ainsi constituée étant ensuite assemblée avec une demi-coquille complémentaire constituée de la même façon.

La présente invention sera mieux comprise à la lecture de la description détaillée qui suit et qui se rapporte au dessin annexé, étant bien entendu que cette description ne présente aucun caractère limitatif vis-à-vis de l'invention.

Dans le dessin annexé :
- la figure 1 représente une vue en perspective, avec arraché partiel, de la partie supérieure d'une demi-coquille d'un coffrage selon l'invention destiné à la réalisation de piliers carrés.
- la figure 2 représente une vue de dessus du coffrage constitué par l'assemblage de deux demi-coquilles identiques à celle représentée en figure 1.
- la figure 3 représente une vue en perspective, avec arraché partiel, de deux demi-coquilles en voie de superposition.
- la figure 4 représente une vue en perspective, avec arraché partiel, de la partie supérieure d'une demi-coquille d'un autre coffrage selon l'invention, destiné à la réalisation de piliers ronds.
- la figure 5 représente une vue de dessus du coffrage constitué par l'assemblage de deux demi-coquilles identiques à celle représentée en figure 4.

Si on se réfère d'abord à la figure 1, on voit que la demi-coquille 1 comporte un couchis formé de quatre planches verticales 3, 4, 5, 6 sur lesquelles sont fixés deux panneaux de contreplaqué 7 et 8 disposés à angle droit, constituant la surface de coffrage.

Sur la face extérieure des planches 3, 4, 5, 6 se trouvent fixées par clouage des cerces 9 horizontales réparties à intervalles réguliers sur toute la hauteur du couchis.

Chaque cerce 9 est constituée de deux branches 13 et 15 juxtaposées assemblées par deux plaquettes 18 et 19 disposées de part et d'autre et fixées par des clous 20.

Chacune des branches 13 et 15 est munie d'un orifice 24, respectivement 25, positionné au voisinage de son extrémité libre, les orifices des différentes branches étant superposés.

Au travers de ces orifices 24 et 25 sont passés deux tubes 27 et 35 fixés aux cerces 9 au moyen de tire-fonds 30 vissés au travers de perçages 38 ménagés dans les tubes 27 et 35 au niveau de chaque cerce 9, en regard de perçages 37 ménagés dans chacune d'elles.

Les tubes 27 et 35 comportent, à une assez courte distance en-dessous des cerces 9, des perçages 28, respectivement 36 destinés à permettre l'assemblage de deux demi-coquilles entre elles au moyen de tirants horizontaux 31 associés à des écrous à oreilles.

Les tubes 27 et 35 sont également munis chacun d'un perçage 29 positionné à proximité de leur extrémité supérieure et destiné à autoriser le levage de la demi-coquille.

Si on se réfère ensuite à la figure 2, on voit sur cette figure la demi-coquille 1 assemblée à une demi-coquille 2 identique au moyen des tirants 31 et les tubes 27 et 35 passés à travers les orifices 24 et 25 ménagés dans les cerces 9. On voit également les plaques 18 servant à l'assemblage des planches 13 et 15 de la cerce supérieure 9, et le couchis formé des planches 3, 4, 5, 6 et des panneaux 7, 8, le panneau 8 et la planche 6 étant positionnés en retrait par rapport à l'extrémité de la branche 15 de la cerce 9, laissant un espace formant logement pour l'extrémité du panneau 7 et de la planche 3.

Si on se réfère maintenant a la figure 3, on voit sur cette figure la partie haute d'une demi-coquille inférieure à assembler en sous-hausse à une demi-coquille supérieure dont on voit la partie basse.

Les deux cerces inférieures 9 et 91 de la demi-coquille supérieure 1 et les deux cerces supérieures 9' et 91' de la demi-coquille inférieure 1' sont traversées par les deux tubes 27 et 35, respectivement 27' et 35', munis de perçages 28 et 36, respectivement 28' et 36' pour permettre l'assemblage de chaque demi-coquille avec la demi-coquille complémentaire, au moyen de tirants horizontaux.

Les tubes 27 et 35 de la demi-coquille supérieure 1 sont munis, à une courte distance au-dessus de la cerce la plus basse 91, de deux perçages 81 et 82, tandis que la cerce elle-même est percée d'un orifice 83 positionné dans l'angle formé par l'assemblage des branches 13 et 15 de l'équerre 91, le perçage 83 étant réalisé au travers de la branche 13 et des deux plaques métalliques 18 et 19 qui servent à assembler les branches 13 et 15.

De la même manière les tubes 27' et 35' de la demi-coquille inférieure 1' sont munis, à une courte distance en-dessous de la cerce la plus haute 91', de deux perçages 81' et 82' (ce dernier non visible sur la figure), tandis que la cerce elle-même est percée d'un orifice 83' positionné dans l'angle formé par l'assemblage des branches 13' et 15', le perçage 83' étant réalisé au travers de la branche 13' et des deux plaques métalliques 18' et 19' qui servent à assembler les branches 13' et 15'.

Deux goujons 84 et 84', comportant chacun une rondelle médiane 85, respectivement 85', et deux orifices 86 et 87, respectivement 86' et 87', équidistants de la rondelle médiane 85, respectivement 85', permettent d'assembler les tubes 27 et 27', respectivement 35 et 35', des demi-coquilles 1 et 1', leurs orifices supérieurs 87 et 87' venant en regard des orifices 81 et 82 des tubes 27 et 35 de la demi-coquille supérieure 1, tandis que leurs orifices inférieurs 86 et 86' viennent en regard des orifices 81' et 82' (ce dernier non visible sur la figure) des tubes 27' et 35' de la demi-coquille inférieure 1'.

Les goujons 84 et 84' peuvent être solidarisés aux tubes 27 et 35 chacun au moyen de deux clavettes 88 passées au travers des orifices 81 et 87, respectivement 86 et 81', et des orifices 82 et 87', respectivement 86' et 82', les clavettes 88 étant maintenues au moyen de goupilles 88'.

Un tirant 89, en l'occurrence une tige filetée associée à des écrous à oreilles 89', passé au travers des orifices 83 et 83' des cerces 91 et 91', consolide l'assemblage.

La continuité de la face de coffrage est assurée par un léger dépassement du couchis de la demi-coquille inférieure 1', dont chaque élément constitutif, à savoir les planches 3', 4', 5' et 6' et les panneaux de contreplaqué 7' et 8', dépasse la cerce 91' d'une longueur au moins égale à l'épaisseur de la rondelle 85 des goujons 84, de manière que les panneaux 7' et 8' qui forment la face de coffrage soient jointifs des panneaux 7 et 8 (non visibles sur la figure) qui recouvrent les planches 3, 4 et 5,6 de la demi-coquille supérieure 1.

Le tirant 89 contribue également à assurer la continuité de la face de coffrage, en autorisant le rapprochement par serrage des cerces 91 et 91'.

Cet assemblage par superposition permet de réaliser des coffrages de hauteurs modulables, à partir de demi-coquilles supérieures du type qui vient d'être décrit et de demi-coquilles inférieures qui leur sont assemblées.

A cet effet il est avantageux de disposer de demi-coquilles inférieures de faible hauteur, sur lesquelles on peut superposer au besoin des demi-coquilles supérieures de plus grande hauteur, l'assemblage se faisant en sous-hausse.

Si on se réfère ensuite à la figure 4, on voit sur cette figure une demi-coquille 40 destinée à la fabrication de poteaux ronds et comprenant un couchis de bois calibré 42 sur lequel est fixé un panneau de contreplaqué cintré semi-circulaire 43.

Sur la face externe du couchis 42 se trouvent fixées par clouage des cerces 46 formés de deux planches 52 et 53 juxtaposées assemblées par des plaquettes métalliques 54 et 55 fixées par clouage.

Deux planches verticales 47 et 48 relient les extrémités des planches 52 et 53, l'une d'elles, en l'occurrence la planche 47, comportant une gorge dans laquelle est positionné un tenon 50, tandis que l'autre, en l'occurrence la planche 48, comporte une gorge 51 destinée à accueillir un tenon positionné dans la gorge en regard de la demi-coquille complémentaire.

Chaque cerce 46 comporte deux orifices 59 et 60, l'un 59 ménagé dans la branche 52 et l'autre 60 dans la branche 53, les orifices 59 de toutes les cerces 46 étant superposés, de même que les orifices 60, de manière à permettre le passage de deux tubes 62 et 63.

Les tubes 62 et 63 sont munis de perçages 64 positionnés à une courte distance en-dessous de chaque cerce 46, de manière permettre l'assemblage de la demi-coquille 40 avec la demi-coquille complémentaire au moyen d'une tige filetée 65 associée à des écrous à oreilles 66.

Les tubes 62 et 63 sont en outre munis de perçages 67 positionnés au niveau de chaque cerce 46, en regard de perçages 68 ménagés dans les branches 52 et 53 des cerces 46, en vue de permettre la solidarisation de ces dernières aux tubes 62 et 63, au moyen par exemple d'un tire-fonds passé au travers des perçages 67 et 68.

Si on se réfère enfin à la figure 5 on voit sur cette figure la demi-coquille 40 assemblée avec une demi-coquille identique 41 au moyen de deux tiges filetées 65 associées à des écrous à oreilles 66.

On retrouve sur cette figure les cerces 46 formées de branches 52 et 53 réunies au moyen de plaquettes 54 fixées par clouage, ainsi que les tenons 50 positionnés dans les gorges 51 ménagées dans les planches verticales 47 et 48 qui réunissent les extrémités des cerces 46, deux joints 56 positionnés sur les chants en regard des couchis 42 et 43 permettant d'assurer l'étanchéité de l'assemblage des demi-coquilles 40 et 41.

Le coffrage selon l'invention présente l'avantage de ne présenter en surface aucune saillie importante, ce qui facilite notablement sa manipulation et son transport.

A cet avantage s'ajoute celui inhérent à la possibilité qu'il offre d'un assemblage par superposition en sous-hausse permettant de moduler aisément sa hauteur, ce qui constitue un progrès technique appréciable autorisant des économies sensibles tant en matériel qu'en main-d'oeuvre.

## Revendications

1. Coffrage pour la réalisation de piliers en béton ou en ciment, du type formé de deux demi-coquilles (1, 2) comportant chacune un couchis vertical dont la surface interne constitue la face de coffrage, une pluralité de cerces horizontales à deux branches (9) fixées, avec un espacement, sur la face externe dudit couchis, et des moyens pour assembler les deux demi-coquilles (1, 2), chaque cerce (9) étant munie de deux orifices circulaires (24, 25) ménagés au voisinage de ses extrémités, les deux séries d'orifices (24, 25) superposés étant traversées chacune par un élément tubulaire (27, 35) solidarisé aux cerces (9) et comportant une série de perçages (28, 36) permettant de le solidariser à l'élément tubulaire adjacent de l'autre demi-coquille au moyen de tirants horizontaux (31) qui assurent l'assemblage des deux demi-coquilles (1, 2), caractérisé en ce qu'il comprend des demi-coquilles supérieures (1) et des demi-coquilles inférieures (1') susceptibles d'être assemblées par superposition, ces dernières pouvant être mises en place en sous-hausse, chaque demi-coquille supérieure (1) comportant, dans chaque élément tubulaire (27, 35), un perçage (81, 82) positionné à courte distance au-dessus de sa cerce la plus basse (91), tandis que chaque demi-coquille inférieure (1') comporte, dans chaque élément tubulaire (27', 35'), un perçage (81', 82') positionné à courte distance au-dessous de sa cerce la plus haute (91'), lesdits perçages (81-81', 82-82') permettant d'assembler deux à deux les éléments tubulaires (27, 35) d'une demi-coquille supérieure (1) avec les éléments tubulaires (27', 35') d'une demi-coquille inférieure (1'), au moyen de goujons (84, 84') munis d'une rondelle centrale (85, 85') et, au voisinage de leurs extrémités, de perçages (86-87, 86'-87') destinés à venir en regard des perçages (81-81', 82-82') ménagés dans les éléments tubulaires (27-27', 35-35'), lesdits goujons (84, 84') étant associés à des clavettes (88), ledit assemblage étant complété par un tirant (89) passé au travers de deux perçages (83, 83') ménagés l'un dans la cerce la plus basse (91) de la demi-coquille supérieure (1) et l'autre dans la cerce la plus haute (91') de la demi-coquille inférieure (1'), dans la zone d'assemblage des deux branches (13-15, 13'-15') desdites cerces (91, 91') ; la continuité du couchis de coffrage étant assurée par un dépassement du couchis (3'-4'-5'-6'-7'-8') de la demi-coquille inférieure (1') au-dessus de sa cerce la plus haute (91'), d'une distance au plus égale à l'épaisseur de la cerce la plus basse (91) de la demi-coquille supérieure (1).

2. Coffrage selon la revendication 1, caractérisé en ce que les clavettes (88) sont perforées à leur extrémité et associées à des goupilles (88').

3. Coffrage selon la revendication 1 ou la revendication 2, caractérisé en ce que le tirant (89) passé au travers des perçages (83, 83') ménagés dans les cerces (91, 91') est une tige filetée associée à des écrous à oreilles (89').

4. Coffrage selon l'une quelconque des revendications précédentes, caractérisé en ce que le couchis (3'-4'-5'-6'-7'-8') d'une demi-coquille inférieure (1') dépasse sa cerce la plus haute (91') d'une longueur au moins égale à l'épaisseur de la rondelle centrale (85, 85') des goujons (84, 84').

## Claims

1. Form for making concrete or cement piles of a type formed from two half shells (1, 2) each comprising a vertical wall piece whose internal surface constitutes the form face, a plurality of horizontal planar elements with two branches (9) fixed with a spacer on the external face of the said wall piece and means for assembling the two half shells (1, 2), each planar element (9) being provided with two circular orifices (24, 25) arranged in the area of its ends, the two sets of superposed orifices (24, 25) each being traversed by a tubular element (27, 35) integral with the planar element (9) and having a series of borings (28, 36) allowing the integration with the tubular element adjacent the other half shell by means of horizontal tie bars (31) which ensure the assembly of the two half shells (1, 2), characterised in that it comprises upper half shells (1) and lower half shells (1') capable of being assembled by superposition, these latter being able to be put in place underneath, each upper half shell (1) comprising in each tubular element (27, 35) a boring (81, 82) positioned a short distance above its lowest planar element (91) whilst each lower half shell (1') comprises in each tubular element (27', 35') a boring (81', 82') positioned a short distance above its highest planar element (91'), the said borings (81, 81', 82 82') allowing the assembly two by two of the tubular elements (27, 35) of an upper half shell (1) with the tubular elements (27', 35') of a lower half shell (1') by means of pins (84, 84') provided with a central washer (85, 85') and in the area of their ends, borings (86, 87, 86', 87') intended to be arranged with the borings (81, 81', 82, 82') arranged in the tubular elements (27, 27', 35, 35'), the said pins (84, 84') being associated with keys (88), the said assembly being completed by a tie bar (89) passed through two borings (83, 83'), one arranged in the lower planar element (91) of the upper half shell (1) and the other in the highest planar element (91') of the lower half shell (1') in the assembly area of the two branches (13 - 15, 13' - 15') of the said planar element (91, 91'), the continuity of the wall piece of the form being ensured by an extension of the wall piece (3'-4'-5'-6-7'-8') of the lower half shell (1') above its highest planar element (91') of a distance at most equal to the thickness of the lowest planar element (91) of the upper half shell (1).

2. Form according to claim 1 characterised in that the keys (88) are perforated at their end and are associated with pins (88').

3. Form according to claim 1 or claim 2 characterised in that the tie bar (89) passed through the borings (83, 83') provided in the planar element (91, 91') is a threaded stem associated with wing nuts (89').

4. Form according to any one of the preceding claims characterised in that the wall piece (3', 4', 5', 6', 7', 8') of a lower half shell (1') exceeds its highest planar element (91') by a length at least equal to the thickness of the central washer (85, 85') of the pins (84, 84').

## Patentansprüche

1. Schalung zur Herstellung von Säulen aus Beton oder Zement mit zwei Halbschalen (1, 2), die jeweils eine vertikale Schaltafel aufweisen, deren innere Oberfläche die Schalungsfläche bildet, sowie eine Vielzahl horizontaler Bewehrungen (9) mit je zwei Zweigen, die im Abstand auf der äußeren Oberfläche der Schaltafel befestigt sind, und Mittel zum Zusammenfügen der beiden Halbschalen (1, 2), wobei jede Bewehrung (9) zwei runde Bohrungen (24, 25) im Bereich ihrer Enden aufweist und die beiden so gebildeten Reihen übereinander liegender Bohrungen (24, 25) ein rohrförmiges Bauteil (27, 35) aufnehmen, welches mit den Bewehrungen (9) verbunden ist und eine Reihe von Durchbohrungen (28, 36) aufweist, durch die es mit dem benachbarten rohrförmigen Bauteil der anderen Halbschale mit Hilfe horizontaler Spannstangen (31) verbindbar ist, wodurch die Anordnung aus beiden Halbschalen (1, 2) fixiert wird, **dadurch gekennzeichnet**, daß sie obere Halbschalen (1) und untere Halbschalen (1') aufweist, welche aufeinander zusammenfügbar sind, wobei die unteren Halbschalen unten platzierbar sind und jede obere Halbschale (1) in jedem ihrer rohrförmigen Bauteile (27, 35) eine Durchbohrung (81, 82) aufweist, welche sich geringfügig oberhalb ihrer untersten Bewehrung (91) befindet, während jede untere Halbschale (1') in jedem ihrer rohrförmigen Bauteile (27', 35') eine Durchbohrung (81', 82') aufweist, welche sich geringfügig unterhalb ihrer obersten Bewehrung (91') befindet, diese Durchbohrungen (81,81'; 82, 82') die Zusammenfügung der rohrförmigen Bauteile (27, 35) der oberen Halbschale (1) mit den rohrförmigen Bauteilen (27', 35') der unteren Halbschale (1') mit Hilfe von Bolzen (84, 84') ermöglichen, welche in ihrer Mitte eine Scheibe (85, 85') und im Bereich ihrer Enden Durchbohrungen (86, 87; 86', 87') aufweisen, die nach dem Zusammenfügen mit den Durchbohrungen (81, 81'; 82, 82') in den rohrförmigen Bauteilen (27, 27'; 35, 35') fluchten, wobei den Bolzen (84, 84') Schubdübel (88) zugeordnet sind und die Anordnung weiterhin eine Spannstange (89) aufweist, welche durch zwei Bohrungen (83, 83') verläuft, von denen eine in der untersten Bewehrung (91) der oberen Halbschale (1) und die andere in der obersten Bewehrung (91') der unteren Halbschale (1') im Bereich des Zusammentreffens der beiden Zweige (13, 15; 13', 15') der Bewehrungen (91, 91') angeordnet ist, und wobei die Kontinuität der Schaltafeln gewährleistet ist durch eine Überschreitung der Schaltafel (3', 4', 5', 6', 7', 8') der unteren Halbschale (1') über deren oberste Bewehrung (91') um eine Länge, welche maximal der Dicke der untersten Bewehrung (91) der oberen Halbschale (1) entspricht.

2. Schalung nach Anspruch 1, **dadurch gekennzeichnet**, daß die Schubdübel (88) zur Aufnahme von Splinten (88') gelocht sind.

3. Schalung nach einem der Ansprüche 1 oder 2, **dadurch gekennzeichnet**, daß die durch die Bohrungen (83, 83') in den Bewehrungen (91, 91') verlaufende Spannstange (89) eine Schraubenspindel mit zugeordneten Flügelmuttern (89') ist.

4. Schalung nach einem der voranstehenden Ansprüche, **dadurch gekennzeichnet**, daß die Schaltafel (3', 4', 5', 6', 7', 8') einer unteren Halbschale (1') deren oberste Bewehrung (91') um eine Länge überschreitet, welche mindestens der Dicke der in der Mitte der Bolzen (84, 84') angeordneten Scheibe (85, 85') entspricht.
